# EUROPÄISCHE PATENTSCHRIFT

(11) **EP 1 304 531 B1**
(45) Veröffentlichungstag und Bekanntmachung des Hinweises auf die Patenterteilung: **27.07.2005**
(21) Anmeldenummer: 02022050.5
(22) Anmeldetag: 02.10.2002
(51) Int. Cl.: F24F 13/068

(54) **Luftauslass**
Air outlet
Sortie d'air

(30) Priorität: 10.10.2001 DE 10149909
(43) Veröffentlichungstag der Anmeldung: 23.04.2003
(73) Patentinhaber: Schako Klima Luft Ferdinand Schad KG, 78600 Kolbingen (DE)
(72) Erfinder: Müller, Rainer, 78600 Kolbingen (DE)
(74) Vertreter: Weiss, Peter, Dr.

(56) Entgegenhaltungen:
- EP-A- 0 171 512
- EP-A- 0 269 923
- DE-A- 3 521 661
- US-A- 5 033 362
- US-A- 5 099 754
- US-A- 5 360 373

## Beschreibung

Die vorliegende Erfindung bezieht sich auf einen Luftauslass zum Anschliessen an ein Luftführungssystem mit einem Mantel, der Ausnehmungen aufweist und in dem zumindest ein Blendring angeordnet ist, wobei ein Teil des Mantels mit einer Abdeckung versehen ist.

Derartige Luftauslässe sind bereits in vielfältiger Form und Ausführung bekannt. So beschreiben die DE 34 29 710 und die DE 39 18 218 jeweils einen Luftauslass, bei welchem Luft über einen Lufteintrittsstutzen eintritt und durch Perforationen in einem Mantel wieder austritt. Im Falle eines gewünschten Kühleffektes wird die Luft dabei durch einen Blendring bzw. mehrere Blendringe nach oben abgelenkt. Im Falle eines gewünschten Heizeffektes wird die Luft durch den Blendring bzw. die mehreren Blendringe schräg nach unten abgelenkt.

Der Nachteil bei diesen Vorrichtungen besteht jedoch darin, dass es bei der Zufuhr von kalter Luft für den Kühlfall trotz der Ablenkung der Luft durch einen oder mehrere Blendringe zu Zugerscheinungen kommen kann. Es ist bei den bekannten Vorrichtungen nicht möglich, die Luftführung so einzustellen, dass eine Person von der Zuluft abgeschirmt wird, wenn sie das wünscht.

Ein weiterer Luftauslass wird in der DE 35 21 661 A1 beschrieben, der aus einem kreisförmig gebogenen Lochblechmantel besteht, wobei der Lochblechmantel an vier gegenüberliegenden Stellen durch Blindfelder geschlossen ist. Die Löcher des Lochblechmantels können mittels vier senkrechter Streifen abgedeckt werden, wobei die vier Streifen über eine senkrechte Welle verbunden sind und über einen Stellmotor verdreht werden können. Ein beweglicher Stauring im Inneren des Lochblechmantels ist ebenfalls vorgesehen.

Nachteilig bei diesem Luftauslass ist jedoch, dass es ebenfalls nicht möglich ist, die Luftzuführung in einen Raum so einzustellen, dass nur ein bestimmter Bereich des Raumes mit Zuluft versorgt wird und /oder ein anderer Bereich nicht.

Aufgabe der vorliegenden Erfindung ist es, die oben bekannten Luftauslässe dahingehend zu verbessern, dass eine feinere Einstellung der Luftzufuhr möglich ist.

Zur Lösung dieser Aufgabe führt, dass eine Verstellklappe im Inneren des Mantels vorgesehen ist, welche über der Abdeckung angeordnet ist.

Durch diese Abdeckung wird erreicht, dass die Luft durch den abgedeckten Teil nicht hindurchdringen kann, sondern seitwärts entweicht. Eine Person, die sich also vor der Abdeckung aufhält, bekommt nur indirekt Luft ab, und zwar durch die Ausnehmungen des Mantels, die nicht durch die Abdeckung verdeckt sind.

Da die Abdeckung auf dem Mantel verstellbar angeordnet sein kann, kann sie von einer Person ganz nach Wunsch eingestellt werden.

Die Grösse solch einer Abdeckung kann weiterhin so gewählt werden, dass sie beispielsweise nur einen Teil des Mantels abdeckt oder aber nur einen Teil des Mantels einerseits seiner Achse.

Ferner kann die Luftverteilung durch die Ausgestaltung des Mantels im Zusammenhang mit der Abdeckung weiter beeinflusst werden. So kann der Mantel aus verschiedenen Abschnitten bestehen, welche gleich grosse oder auch unterschiedlich grosse Ausnehmungen aufweisen. Der Mantel kann aber auch ein einfacher Lochblechmantel sein. Hier sei der Erfindung keine Grenzen gesetzt.

Die Luftzufuhr kann zusätzlich durch einen oder mehrere, gegebenenfalls drehbare und/oder versetzbare Blendringe abgelenkt werden, die im Inneren des Mantels angeordnet sind. Auch hier sei der Form und der Anordnung der Blendringe keine Grenzen gesetzt.

Eine bessere Verteilung der Luft wird durch die Verstellklappe erreicht, die im Inneren des Mantels oberhalb der Abdeckung angeordnet ist. Diese Verstellklappe kann mittels eines Drehhebels drehbar verstellt werden.

Anstelle des Drehhebels kann auch eine Seilzugverstellung vorgesehen sein, mittels welcher die Verstellklappe gedreht wird. Weitere entsprechende Vorrichtungen sind denkbar.

Befindet sich die Verstellklappe in vertikaler Stellung, dann kann die Luft ungehindert vorbei strömen und nach unten austreten. Befindet sich die Verstellklappe jedoch in waagerechter Stellung, so wird vor der Verstellklappe ein Luftstau erzeugt und die Luft strömt in waagerechter Richtung nach aussen bzw. sogar schräg nach oben weg.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine teilweise aufgebrochen dargestellte Seitenansicht eines Luftauslasses gemäss der vorliegenden Erfindung;
Figur 2 eine perspektivische Draufsicht auf den Luftauslass gemäss Figur 1 mit waagerechter Verstellklappe; und
Figur 3 eine perspektivische Draufsicht auf den Luftauslass gemäss Figur 1 mit vertikaler Verstellklappe.

Gemäss Figur 1 weist ein Luftauslass P einen Mantel 1 auf, welcher einen Bereich 2 besitzt, der mit Ausnehmungen 3 versehen ist.

Im Inneren des Mantels 1 sind zwei Blendringe 4 und 5 angeordnet, die gegebenenfalls drehbar und/oder versetzbar sind.

Desweiteren ist im Inneren des Mantels 1 eine Verstellklappe 6 angeordnet, welche über einen Wellenstummel 7 mit einer Drehvorrichtung 8 verbunden ist.

Diese Drehvorrichtung 8 weist an ihrem unteren Ende ein Gelenk 9 auf, über das ein Gestänge 10 mit einem Hebel 11 verbunden ist. Anderenends des Gelenkes 9 ist der Hebel 11 mit einem Bolzen 12 in einem gekrümmten Langloch 13 geführt. Dieses Langloch 13 bestimmt den Drehweg des Wellenstummels 7 und damit der Verstellklappe 6.

Der Wellenstummel 7 und das Langloch 13 sind beide in einer Halterung 14 vorgesehen, welche an dem Mantel 1 angeordnet ist.

An ihrem oberen Ende weist die Drehvorrichtung 8 einen Drehhebel 15 auf, welcher über ein weiteres Gelenk 16 mit dem oberen Ende des Gestänges 10 verbunden ist. Der Drehhebel 15 ist an seinem einen Ende mit einem Knauf 17 versehen, welcher eine bessere Handhabung des Drehhebels 15 ermöglicht.

Mit seinem anderen Ende steckt der Drehhebel 15 in einer Hülse 18, welche auf einer Drehscheibe 18 befestigt ist. Diese Drehscheibe 19 dreht um eine Achse 20 auf einer Halterung 21, welche wiederum mittels Befestigungselementen 22 auf dem Mantel 1 befestigt ist.

Desweiteren ist auf dem Mantel 1 des Luftauslasses P eine Abdeckung 23 angeordnet, welche sich unterhalb der Verstellklappe 6 befindet und mittels Befestigungselementen 24 an dem Mantel 1 befestigt ist.

In den Figuren 2 und 3 ist das Innere des Luftauslasses P zu sehen, wobei die Verstellklappe 6 in unterschiedlichen Stellungen dargestellt wird.

Im Inneren sind die beiden Blendringe 4 und 5 über Befestigungselemente 25 und 26 drehbar gelagert, wobei Anschläge 27 und 28 vorgesehen sind, welche die gewünschte Endlage der Blendringe 4 und 5 bestimmen.

Die Verstellklappe 6 ist über den Wellenstummel 7 und einen weiteren Wellenstummel 29 ebenfalls drehbar gelagert, wobei ein Anschlag 30 vorgesehen ist, welcher eine Endlage der Verstellklappe 6 bestimmt.

In Figur 3 ist ferner durch die Stellung der Verstellklappe 6 die aussen anliegende Abdeckung 23 durch die Ausnehmungen 3 zu sehen.

Die Funktionsweise der vorliegenden Erfindung ist folgende:

Durch ein nicht näher gezeigtes Luftzuführungssystem wird Luft in den Mantel 1 des Luftauslasses P geführt, in welchem sie durch die unterschiedlichen Anordnungen abgelenkt wird. So trifft die Luft in dem Mantel 1 auf den ersten Blendring 4, wodurch vor dem Blendring 4 ein Luftstau entsteht. Dadurch wird ein Teil der Luft schon vor dem Blendring 4 nach aussen geführt, der andere Teil der Luft gelangt durch den Blendring 4.

Kurze Zeit später trifft der verbliebene Teil der Luft auf den zweiten Blendring 5, wodurch erneut ein Luftstau entsteht. Folglich tritt wieder ein Teil der Luft vor dem Blendring 5 nach aussen, der verbliebene Teil gelangt durch den Blendring 5 weiter nach unten.

Anschliessend trifft die restliche Luft auf die Verstellklappe 6. Je nach deren Stellung kann die Luft nun vollständig durch die Ausnehmungen 3 des Mantels 1 entweichen oder durch den restlichen Mantel 1 nach unten gelangen und von dort in den Raum entweichen.

Ersteres wird erreicht, wenn der Drehhebel 15 nach unten gedreht ist und die Verstellklappe 6 folglich geschlossen ist. Die Luft tritt dann auf allen Seiten gleichmässig waagerecht, schräg nach unten oder schräg nach oben aus.

Wenn der Drehhebel 15 jedoch nach oben gedreht ist, befindet sich die Verstellklappe 6 in einer geöffneten Position und die Luft kann an ihr vorbei nach unten in den Raum entweichen, wobei die Abdeckung 23 ein Ausströmen der Luft in eine bestimmte Richtung verhindert.

### Positionszahlenliste

| | | | | | |
|---|---|---|---|---|---|
| 1 | Mantel | 34 | | 67 | |
| 2 | Bereich | 35 | | 68 | |
| 3 | Ausnehmung | 36 | | 69 | |
| 4 | Blendring | 37 | | 70 | |
| 5 | Blendring | 38 | | 71 | |
| 6 | Verstellklappe | 39 | | 72 | |
| 7 | Wellenstummel | 40 | | 73 | |
| 8 | Drehvorrichtung | 41 | | 74 | |
| 9 | Gelenk | 42 | | 75 | |
| 10 | Gestänge | 43 | | 76 | |
| 11 | Hebel | 44 | | 77 | |
| 12 | Bolzen | 45 | | 78 | |
| 13 | Langloch | 46 | | 79 | |
| 14 | Halterung | 47 | | | |
| 15 | Drehhebel | 48 | | | |
| 16 | Gelenk | 49 | | | |
| 17 | Knauf | 50 | | P | Luftauslass |
| 18 | Hülse | 51 | | | |
| 19 | Drehscheibe | 52 | | | |
| 20 | Achse | 53 | | | |
| 21 | Halterung | 54 | | | |
| 22 | Befestigungselem. | 55 | | | |
| 23 | Abdeckung | 56 | | | |
| 24 | Befestigungselem. | 57 | | | |
| 25 | Befestigungselem. | 58 | | | |
| 26 | Befestigungselem. | 59 | | | |
| 27 | Anschlag | 60 | | | |
| 28 | Anschlag | 61 | | | |
| 29 | Wellenstummel | 62 | | | |
| 30 | Anschlag | 63 | | | |
| 31 | | 64 | | | |
| 32 | | 65 | | | |
| 33 | | 66 | | | |

## Patentansprüche

1. Luftauslass zum Anschliessen an ein Luftführungssystem mit einem Mantel (1), der Ausnehmungen (3) aufweist und in dem zumindest ein Blendring (4, 5) angeordnet ist, wobei ein Teil des Mantels (1) mit einer Abdeckung (23) versehen ist,
**dadurch gekennzeichnet,**
**dass** eine Verstellklappe (6) zur besseren Verteilung der Luft im Inneren des Mantels (1) vorgesehen ist, welche über der Abdeckung (23) angeordnet ist.

2. Luftauslass nach Anspruch 1, **dadurch gekennzeichnet, dass** die Abdeckung (23) auf dem Mantel (1) verstellbar angeordnet ist.

3. Luftauslass nach Anspruch 1 oder 2, **dadurch gekennzeichnet, dass** die Abdeckung (23) nur einen Teil des Mantels (1) einerseits einer Achse abdeckt.

4. Luftauslass nach einem der Ansprüche 1 bis 3, **dadurch gekennzeichnet, dass** die Verstellklappe (6) drehbar angeordnet ist.

5. Luftauslass nach wenigstens einem der Ansprüche 1 bis 4, **dadurch gekennzeichnet, dass** ein Wellenstummel (7) an der Verstellklappe (6) von einem Drehhebel (15) betätigbar ist.

6. Luftauslass nach Anspruch 5, **dadurch gekennzeichnet, dass** der Drehweg des Wellenstummels (7) begrenzt ist.

7. Luftauslass nach einem der Ansprüche 1 bis 6, **dadurch gekennzeichnet, dass** der Mantel (1) aus verschiedenen Abschnitten besteht, welche die Ausnehmungen (3) aufweisen.

8. Luftauslass nach wenigstens einem der Ansprüche 1 bis 7, **dadurch gekennzeichnet, dass** zumindest ein Blendring (4, 5) drehbar angeordnet ist.

9. Luftauslass nach wenigstens einem der Ansprüche 1 bis 8, **dadurch gekennzeichnet, dass** der zumindest eine Blendring (4, 5) in Inneren des Mantels (1) versetzbar angeordnet ist.

## Claims

1. Air outlet for connection to an air guidance system, said air outlet having a casing (1) which has recesses (3), and in which casing at least one stop ring (4, 5) is disposed, one part of the casing (1) being provided with a cover (23), **characterised in that** an adjustment flap (6), for the better distribution of the air, is provided in the interior of the casing (1), which adjustment flap is disposed above the cover (23).

2. Air outlet according to claim 1, **characterised in that** the cover (23) is disposed in an adjustable manner on the casing (1).

3. Air outlet according to claim 1 or 2, **characterised in that** the cover (23) only covers one part of the casing (1) on one side of an axis.

4. Air outlet according to one of claims 1 to 3, **characterised in that** the adjustment flap (6) is rotatably disposed.

5. Air outlet according to at least one of claims 1 to 4, **characterised in that** a stub shaft (7) on the adjustment flap (6) is actuatable by a rotary lever (15).

6. Air outlet according to claim 5, **characterised in that** the rotational path of the stub shaft (7) is limited.

7. Air outlet according to one of claims 1 to 6, **characterised in that** the casing (1) consists of different portions which have the recesses (3).

8. Air outlet according to at least one of claims 1 to 7, **characterised in that** at least one stop ring (4, 5) is rotatably disposed.

9. Air outlet according to at least one of claims 1 to 8, **characterised in that** the at least one stop ring (4, 5) is displaceably disposed in the interior of the casing (1).

## Revendications

1. Sortie d'air destinée à être raccordée à un système de circulation d'air, avec une enveloppe (1) présentant des évidements (3) et dans lequel est disposée au moins une bague d'obturation (4, 5), une partie de l'enveloppe (1) étant pourvue d'un recouvrement (23),
**caractérisée par le fait**
**qu'**il est prévu un clapet de réglage (6), destiné à une meilleure répartition de l'air, à l'intérieur de l'enveloppe (1), qui est disposé sur le recouvrement (23).

2. Sortie d'air selon la revendication 1, **caractérisée par le fait que** le recouvrement (23) est disposé de manière déplaçable sur l'enveloppe (1).

3. Sortie d'air selon la revendication 1 ou 2, **caractérisée par le fait que** le recouvrement (23) ne couvre qu'une partie de l'enveloppe (1) d'un côté d'un axe.

4. Sortie d'air selon l'une des revendications 1 à 3, **caractérisée par le fait que** le clapet de réglage (6) est disposé de manière rotative.

5. Sortie d'air selon au moins l'une des revendications 1 à 4, **caractérisée par le fait qu'**un bout d'arbre (7) au clapet de réglage (6) peut être actionné par un levier rotatif (15).

6. Sortie d'air selon la revendication 5, **caractérisée par le fait que** le trajet de rotation du bout d'arbre (7) est limité.

7. Sortie d'air selon l'une des revendications 1 à 6, **caractérisée par le fait que** l'enveloppe (1) se compose de différents segments qui présentent les évidements (3).

8. Sortie d'air selon au moins l'une des revendications 1 à 7, **caractérisée par le fait qu'**au moins une bague d'obturation (4, 5) est disposée de manière rotative.

9. Sortie d'air selon au moins l'une des revendications 1 à 8, **caractérisée par le fait que** l'au moins une bague d'obturation (4, 5) est disposée de manière déplaçable à l'intérieur de l'enveloppe (1).
